# EUROPÄISCHE PATENTSCHRIFT

(11) **EP 2 460 581 B1**
(45) Veröffentlichungstag und Bekanntmachung des Hinweises auf die Patenterteilung: **19.07.2017**
(21) Anmeldenummer: 12157516.1
(22) Anmeldetag: 22.02.2010
(51) Int. Cl.: B01F 3/18, B01F 7/00, B01F 7/16, B01F 7/18, B01F 13/00, B01F 13/10

(54) **Verfahren zum Mischen von pulver- und/oder granulatförmigen Stoffen sowie Mischmaschine**
Method for mixing powder or granular materials, and mixing machine
Procédé de mélange de matières en forme de poudre et/ou de granulés, et machine de mélange

(30) Priorität: 04.03.2009 DE 202009001937 U
(43) Veröffentlichungstag der Anmeldung: 06.06.2012
(62) Teilanmeldung aus: 10154240.5
(73) Patentinhaber: Dr. HERFELD GmbH & Co. KG, 58809 Neuenrade (DE)
(72) Erfinder: Tölle, Ulrich, 32760 Detmold (DE); Rüberg, Wolfgang, 58708 Menden (DE)
(74) Vertreter: Haverkamp, Jens

(56) Entgegenhaltungen:
- EP-A2- 1 123 731
- DE-A1- 2 504 126
- DE-A1- 4 419 598
- DE-A1- 19 809 476
- DE-B- 1 262 235
- FR-A1- 2 492 680

## Beschreibung

Die Erfindung betrifft ein Verfahren zum Mischen von pulver- und/oder granulatförmigen Stoffen mit einer Mischmaschine, umfassend einen Mischkopf, ausgestaltet mit einem oder mehreren Elementen zum Anschließen desselben an ein ein Mischgut enthaltenes Behältnis zur Ausbildung eines das Mischgut enthaltenden geschlossenen Mischbehälters, welcher Mischkopf schwenkbar gegenüber einem Gestell dergestalt gelagert ist, dass der aus Mischkopf und Behältnis gebildete Mischbehälter zum Durchführen des Mischprozesses verschwenkt werden kann, sowie umfassend eine Einrichtung zum Erzeugen eines Mischgutstromes und zumindest ein in den Mischgutstrom eingreifendes, rotatorisch angetriebenes Mischwerkzeug. Ferner betrifft die Erfindung eine Mischmaschine, umfassend einen Mischkopf, ausgestaltet mit einem oder mehren Elementen zum Anschließen desselben an ein ein Mischgut enthaltendes Behältnis zur Ausbildung eines das Mischgut enthaltenden geschlossenen Mischbehälters, welcher Mischkopf schwenkbar gegenüber einem Gestell dergestalt gelagert ist, dass der aus Mischkopf und Behältnis gebildete Mischbehälter zum Durchführen des Mischprozesses verschwenkbar ist, sowie umfassend eine Einrichtung zum Erzeugen eines Mischgutstromes und zumindest ein in den Mischgutstrom eingreifendes rotatorisch angetriebenes Mischwerkzeug.

Bei derartigen Mischmaschinen handelt es sich um industrielle Mischer, die zum Mischen insbesondere von Schüttgut, typischerweise pulverförmigem Schüttgut, wie dieses etwa zum Erstellen von Kunststoffgranulatgemischen oder auch in der Farbindustrie benötigt wird, eingesetzt werden. Diese Mischmaschinen verfügen über einen gegenüber einem Gestell schwenkbar gelagerten Mischkopf, der gleichzeitig zum Verschließen eines das Mischgut enthaltenden Behältnisses dient, das zum Zwecke des darin befindlichen Mischgutes an den Mischkopf angeschlossen wird. Nach Anschließen des Behältnisses an den Mischkopf ist ein aus dem Mischkopf und dem das Mischgut enthaltenen Behältnis ein geschlossener Mischbehälter gebildet. Zum Zwecke des Anschließens des Behältnisses an den Mischkopf verfügt der Mischkopf über ein oder mehrere Anschlusselemente, beispielsweise einen umlaufenden Flansch. Aufgrund des Umstandes, dass bei diesen Mischmaschinen ein das Mischgut enthaltende Behältnis an den Mischkopf angeschlossen wird, werden diese Mischer auch als Containermischer angesprochen. Der Mischkopf selbst ist schwenkbar gegenüber dem Gestell der Mischmaschine angeordnet, damit das Mischen in Bezug auf den Mischkopf in einer Überkopfstellung, bei der der Mischkopf zuunterst und das daran angeschlossene Behältnis zuoberst angeordnet sind.

Derartige vorbekannte Containermischer verfügen über eine Einrichtung zum Erzeugen eines Mischgutstroms. Als Mischgutstromerzeugungseinrichtung dient bei herkömmlichen Mischern ein axial im Mischkopf gelagertes Werkzeug, rotatorisch durch Motor angetrieben. Ein solches Werkzeug verfügt über mehrere in radialer Richtung von der Antriebswelle abragender Flügel, so dass dieses nach Art eines Propellers ausgebildet ist. Ein solcher Containermischer ist aus EP 0 225 495 A2 bekannt. Weiter kann vorgesehen sein, auf der Antriebswelle mehrere derartiger Werkzeuge anzuordnen. Bei den vorbekannten Mischern dient dieses Werkzeug als Mischwerkzeug und erzeugt bei einem Betrieb des Mischers mit dem in dem Mischbehälter enthaltenen Mischgut einen Mischthrombus. Durch das oder die Mischwerkzeuge wird das Mischgut in einem axialen Bereich nach oben geschleudert, in radialer Richtung nach außen abgelenkt und schwerkraftbedingt sodann an der Innenwand des Behälters zu den Werkzeugen zurück. Durch die vorbeschriebenen Mischwerkzeuge wird somit ein Mischgutstrom erzeugt, in den das gesamte, in dem Mischbehälter befindliche Mischgut enthalten ist. Aufgrund der Beschleunigung des Mischgutes an dem oder den Mischwerkzeugen und den in dem Mischgutstrom enthaltenen Turbolenzen erfolgt der Mischprozess.

Bei Anwendungen, bei denen neben den Mischwerkzeugen mehr Energie in das Mischgut eingebracht werden soll, ist in den Wandabschnitt des Behälters radial eingreifend ein zweites motorisch angetriebenes Mischwerkzeug angeordnet. Bei diesem Werkzeug handelt es sich um ein bezüglich seiner Drehzahl deutlich höher drehendes Werkzeug, verglichen mit der Drehgeschwindigkeit des zur Erzeugung des Mischthrombus verwendeten Werkzeuges. Dabei kann vorgesehen sein, dass mehrere derartiger radial angeordneter Mischwerkzeuge vorgesehen sind. Das zumindest eine Mischwerkzeug dient zum weiteren Energieeintrag in den durch das Förderwerkzeug erzeugten Mischthrombus und zum Verbessern einer Partikeldispersion und damit zum Unterstützen des Mischprozesses. Bei der Konzeption derartiger Mischmaschinen ist für den Mischvorgang die Ausbildung des hoch energetischen Mischthrombus zwingend erforderlich. Bei diesen vorbekannten Mischmaschinen werden die Partikel in dem Mischthrombus je nach Mischgut mit einer Geschwindigkeit im Bereich von etwa 20 m/sec gefördert.

Bei industriellen Mischmaschinen ist man bestrebt, die gewünschte Durchmischung in einer möglichst kurzen Zeit zu erreichen. Auch wenn mit höheren Werkzeugdrehzahlen grundsätzlich eine Durchmischung in kürzerer Zeit möglich ist, als mit langsamer drehenden Werkzeugen ist in aller Regel zu berücksichtigen, dass in das zu mischende Gut nicht zuviel Wärme eingetragen werden darf. Gerade bei einem Mischen von Kunststoffgranulaten ist hierauf zu achten, da ansonsten die einzelnen Granulatpartikel miteinander verbacken und/oder auch an den Werkzeugen anbacken können. Aus diesem Grunde wird bei den vorbeschriebenen Mischmaschinen die Mischdauer begrenzt, um zu verhindern, dass sich durch den Antrieb der ersten und zweiten Mischwerkzeuge sowie die Mantelreibung der Partikel an der Innenwand des Behälters das Mischgut zu sehr erwärmt.

Die DE 198 09 476 offenbart einen Mischer mit Mischwerkwelle, die um eine im wesentlichen horizontale Schwenkachse gegenüber einem Gestell schwenkbar ist. An der Mischwerkwelle ist ein z.B. schraubenförmiges Mischwerkzeug angebracht. Ein Mischgutbehälter ist mittels einer Hubvorrichtung von unten an die Mischwerkwelle verfahrbar, so dass er mit einer an der Mischwerkwelle angeordneten Kopfplatte in Eingriff kommt. Der Mischgutbehälter ist dann zusammen mit der Mischwerkwelle verschwenkbar. Gemäß einer gezeigten Ausführungsform kann an der Kopfplatte ein hochtourig betriebenes Desaglomerierungs- oder Homogenisierungswerkzeug angeordnet sein, das eingesetzt wird, wenn ein Mischgut mit einer Flüssigkeit vermischt werden soll.

Ausgehend von diesem diskutierten Stand der Technik liegt der Erfindung daher die Aufgabe zugrunde, ein eingangs genanntes Verfahren sowie eine eingangs genannte Mischmaschine dergestalt zu verbessern, damit nicht nur durch einen geringeren Temperatureintrag ein schonenderes Mischen möglich ist, sondern damit zudem der Mischprozess besser kontrollierbar ist.

Gelöst wird diese verfahrensbezogene Aufgabe erfindungsgemäß durch ein Verfahren entsprechend Anspruch 1 mittels der Mischgutstromerzeugungseinrichtung ein niedrig energetischer Primärmischgutstrom mit einem Minimum an Energieeintrag in das Mischgut als Förderstrom erzeugt wird, der allein zum Zuführen des in dem Mischbehälter enthaltenen Mischgutes an das zumindest eine Mischwerkzeugdient, durch welches Mischwerkzeug ein nur einen Bruchteil des in dem Mischbehälter befindlichen Mischgutes erfassender, jedoch für den eigentlichen Mischvorgang verantwortlicher Sekundärmischgutstrom als Querstrom zu dem als Förderstrom dienenden Primärmischgutstrom erzeugt wird, wobei der Mischvorgang jeweils nur an dem vom Sekundärmischgutstrom erfassten Mischgut vorgenommen wird. Erfindungsgemäß ist vorgesehen, den Primärmischgutstrom durch zumindest ein in dem Mischbehälter angeordnetes, rotierend angetriebenes Förderwerkzeug zu erzeugen. Bei einer solchen Ausgestaltung wird der Primärmischgutstrom konzentrisch zur Rotationsachse des Förderwerkzeuges, welche Rotationsachse vorzugsweise der Längsachse des Mischbehälters entspricht, herumgefördert.

Die vorrichtungsbezogene Aufgabe wird erfindungsgemäß eine Mischmaschine entsprechend Anspruch 4 gelöst, bei der die Mischgutstromerzeugungseinrichtung zum Erzeugen eines niedrig energetischen Primärmischgutstroms mit einem Minimum an Energieeintrag an das Mischgut als Förderstrom, der allein zum Zuführen des in dem Mischbehälter enthaltenen Mischgutes an das zumindest eine in dem Mischkopf in den durch die Mischgutstromerzeugungseinrichtung erzeugten Primärmischgutstrom eingreifend angeordnete Mischwerkzeug dient, ausgelegt ist und dass das zumindest eine Mischwerkzeug zum Erzeugen eines nur einen Bruchteil des in dem Mischbehälter enthaltenen Mischgutes umfassenden Sekundärmischgutstroms als Querstrom zu dem Primärmischgutstrom vorgesehen ist, wobei vorgesehen ist, dass der Mischvorgang jeweils nur an dem vom Sekundärmischgutstrom erfassten Mischgut vorgenommen wird, und wobei als Mischgutstromerzeugungseinrichtung ein rotatorisch angetriebenes bodenräumendes Förderwerkzeug zum Herbeiführen einer Mischgutförderung konzentrisch zur Drehachse des Förderwerkzeuges vorgesehen ist, welches Werkzeug über wenigstens eine Schaufel verfügt, und dass das zumindest ein Mischwerkzeug zwischen der Bewegungsbahn der Schaufel des Förderwerkzeuges und der Welle des Förderwerkzeuges angeordnet ist.

Bei diesem Verfahren - gleiches gilt für die beanspruchte Mischmaschine - wird mit der Mischgutstromerzeugungseinrichtung lediglich ein Förderstrom, der im Rahmen dieser Ausführungen als Primärmischgutstrom bezeichnet ist, erzeugt. In diesem Primärmischgutstrom ist das gesamte, in dem Mischbehälter befindliche Mischgut erfasst. Dieser Mischgutstrom dient zum Zuführen des Mischgutes an ein oder mehrere Mischwerkzeuge, die jeweils einen als Querstrom zu dem Förderstrom ausgelegten Sekundärmischgutstrom erzeugen. Von dem zumindest einen Mischwerkzeug wird nur ein Bruchteil des in dem Mischbehälter erfassenden Mischgutes erfasst. Dieser zumindest eine Sekundärmischgutstrom ist für den eigentlichen Vorgang des Mischens des in dem Mischbehälter enthaltenen Mischgutes verantwortlich.

Das Besondere dieses Verfahrens und einer solchermaßen konzipierten Mischmaschine liegt darin, dass der Vorgang des Mischens immer nur an einem Bruchteil des in dem Mischbehälter enthaltenen Mischgutes vorgenommen wird, wobei durch die Mischgutstromerzeugungseinrichtung zum Generieren des Primärmischgutstromes als Förderstrom das Mischgut sukzessive dem oder den Mischwerkzeugen zugeführt wird. Die Ausrichtung des Sekundärmischgutstromes ist quer zur Strömungsrichtung des Primärmischgutstromes, wobei der Primärmischgutstrom ausgelegt ist, damit sukzessive und wiederkehrend das in dem Mischbehälter enthaltene Mischgut dem oder den Mischwerkzeugen für die Durchführung des eigentlichen Mischens zugeführt wird. Diese Konzeption hat zum Vorteil, dass der als Förderstrom vorgesehene Primärmischgutstrom mit einem Minimum an Energieeintrag in das Mischgut generiert werden kann, da dieser Strom grundsätzlich allein dem Zweck dient, das in dem Behälter enthaltene Mischgut an das oder die Mischwerkzeuge zu fördern. Da das zumindest eine Mischwerkzeug zum Erzeugen eines hinsichtlich seiner Masse gegenüber dem Primärmischgutstrom vergleichbar kleinen Mischgutmasse umfassenden Sekundärmischgutstroms vorgesehen ist, kann das Mischwerkzeug entsprechend kleinbauend und mit einem entsprechend geringer dimensionierten Antrieb ausgeführt sein. Darüber hinaus erlaubt diese Konzeption, dass in die Bahn des Primärmischgutstromes mehrere Mischwerkzeuge angeordnet sein können, die alle nach dem vorgenannten Prinzip arbeiten. Sind mehrere derartige Mischwerkzeuge vorgesehen, können diese hinsichtlich ihrer Werkzeuge unterschiedlich konzipiert sein. Daher ist es mit dem vorbeschriebenen Verfahren und der vorbeschriebenen Mischmaschine möglich, den Mischkopf mit einem oder mehreren Dispergierwerkzeugen und einem oder mehreren Homogenisierwerkzeugen auszurüsten. Mit einer solchermaßen konzipierten Mischmaschine kann ein Mischgut den jeweiligen Anforderungen entsprechend optimal gemischt werden, da die einzelnen Mischwerkzeuge unterschiedlich und, wenn gewünscht, auch unabhängig voneinander angesteuert werden können. Diese können einzeln oder einander ergänzend zum Erzielen eines Mischergebnisses betrieben werden. Durch diese Möglichkeit und durch die Trennung der Mischgutbewegungen in einen Primärmischgutstrom als Förderstrom und einen Sekundärmischgutstrom als Mischgutstrom erlaubt dieser eine bessere Kontrolle und eine differenziertere Einstellung der für den Mischprozess verantwortlichen Verfahrensparameter.

Handelt es sich bei dem Mischwerkzeug um ein Dispergierwerkzeug, mit dem ein höher- oder hochenergetischer Sekundärmischgutstrom erzeugt wird, ist auch bei einer solchen Ausgestaltung des Mischwerkzeuges der Energieeintrag in den Mischgutstrom relativ gering. Zum einen verweilen die jeweils den Sekundärmischgutstrom ausbildenden Partikel nur über eine gewisse Zeit in diesem, bevor diese in Folge des Förderprozesses des Primärmischgutstromes aus dem Sekundärmischgutstrom herausgebracht werden. Folglich erhalten diese aus dem Sekundärmischgutstrom herausgebrachten Partikel anschließend hinreichend Gelegenheit, sich abzukühlen, bevor diese durch den Umlauf des primären Partikelstroms erneut diesem oder einem weiteren Mischwerkzeug zugeführt werden.

Optional kann die Schwenkbarkeit des Mischkopfs genutzt werden, um den Mischprozess durch eine taumelnde oder parallele Bewegung des Mischbehälters zu unterstützen.
Gemäß einer Ausgestaltung ist ein solches Förderwerkzeug ein mit seiner Welle den Boden des Mischkopfes durchgreifendes bodenräumendes, mit geringer Drehzahl angetriebenes Werkzeug, umfassend zumindest eine bodenräumende Schaufel. Bei dieser Ausgestaltung ist vorgesehen, dass die Bewegungsbahn der zumindest einen Schaufel des Förderwerkzeuges in Bezug auf die den Boden des Mischkopfes ebenfalls durchgreifende Welle des zumindest einen Mischwerkzeuges in einem größeren radialen Abstand zur Welle des Förderwerkzeuges angeordnet ist als die Welle des Mischwerkzeuges. Somit wird bei dieser Ausgestaltung die Schaufel in radialer Richtung in Bezug auf die Welle des Förderwerkzeuges an der Außenseite der jeweiligen Welle bzw. des oder der Werkzeuge des Mischwerkzeuges vorbeigeführt. Das Förderwerkzeug ist bodenräumend konzipiert, damit sich auf dem Boden des Mischbehälters in der Mischstellung der Mischmaschine kein Bodensatz ansammelt, der einer weiteren Durchmischung nicht zugeführt wird.

Da durch das Förderwerkzeug keine oder allenfalls nur eine geringe Energie in den als Förderstrom dienenden Primärmischgutstrom eingebracht wird, ist nicht zu befürchten, dass an diesen Werkzeugen Mischgutpartikel anbacken. Daher ist auch ein Reinigen dieser Mischmaschine, insbesondere seiner Förderwerkzeuge problemlos und infolge dessen rascher durchzuführen.

Ein als Bodenräumer konzipiertes Förderwerkzeug verfügt gemäß einem Ausführungsbeispiel über zumindest einen wendelsegmentartig konzipierten Förderarm, der in radialer Richtung bezogen auf die Welle des Werkzeuges außenseitig an dem oder den Mischwerkzeugen vorbeiführbar angeordnet ist. Zum Ergreifen von auf dem Boden des Behälterteils des Mischkopfes befindlichem Mischgut, welches im Bereich des Wellendurchgriffs des oder der Mischwerkzeuge angeordnet ist, verfügt die zumindest eine Schaufel des Förderwerkzeuges vorzugsweise über eine in radialer Richtung nach innen weisende Ausnehmung, während die Schaufel selbst sich bis in den Bereich der Nähe der Welle des Förderwerkzeuges erstreckt. Die Ausnehmung dient zum Vorbeibewegen des Förderarmes an dem oder den Mischwerkzeugen. Die wendelsegmentartig konzipierten Förderarme erstrecken sich ausgehend von der Schaufel bis in eine Höhe oberhalb des oberen Abschlusses der Mischwerkzeuge. Dadurch ist gewährleistet, dass eine Mischgutmaterialumverteilung in hinreichendem Maße erfolgt.

Bei im Durchmesser kleiner dimensionierten Mischköpfen wird man die Welle des oder der Mischwerkzeuge zur Welle des Förderwerkzeuges typischerweise geneigt anordnen.

Weitere Vorteile und Ausgestaltungen der Erfindung ergeben sich aus der nachfolgenden Beschreibung von Ausführungsbeispielen unter Bezugnahme auf die beigefügten Figuren. Es zeigen:
- **Fig.1:**: eine schematisierte perspektivische Ansicht einer Mischmaschine mit einem an den Mischkopf derselben angeschlossenen, ein Mischgut enthaltenden Behältnis in Mischstellung,
- **Fig. 2:**: eine perspektivische zum Teil geschnittene Einsicht in den Mischkopf der Mischmaschine der Figur 1,
- **Fig. 3:**: eine Draufsicht auf den Mischkopf der Figur 2,
- **Fig. 4:**: eine perspektivische Einsicht in einen Mischkopf gemäß einer weiteren Ausgestaltung einer Mischmaschine entsprechend derjenigen der Figur 1 und
- **Fig. 5:**: eine Schnittdarstellung durch den Mischkopf der Figur 4.

Eine Mischmaschine 1 für industrielle Zwecke verfügt über ein Gestell 2, an dem schwenkbar ein Mischkopf 3 gelagert ist. Die Schwenkachse des Mischkopfes 3 ist mit dem Bezugszeichen S in Figur 1 kenntlich gemacht. Über einen Antrieb 4 ist der Mischkopf 3 um seine Schwenkachse S zumindest um 180° schwenkbar. Bei dem dargestellten Ausführungsbeispiel dient die Schwenkbarkeit des Mischkopfes 3 dem Zweck, dass in seiner gegenüber der Darstellung in Figur 1 um 180° gedrehten Stellung ein Mischgutcontainer 5 als ein Mischgut enthaltendes Behältnis an den Mischkopf 3 angeschlossen werden kann, um dann die aus Mischgutcontainer 5 und Mischkopf 3 gebildete Einheit - den eigentlichen Mischbehälter - in die in Figur 1 gezeigte Mischstellung des Mischkopfes 3 verschwenken zu können. In dieser Stellung befindet sich der Mischkopf 3 der Mischmaschine 1 zuunterst, damit das in den Mischgutcontainer 5 enthaltene Mischgut auf die in dem Mischkopf 3 angeordneten Werkzeuge fällt.

Der Mischkopf 3 des dargestellten Ausführungsbeispiels verfügt über zwei Werkzeuge, die bei den dargestellten Ausführungsbeispielen jeweils durch einen Elektromotor angetrieben sind. Ein erster Elektromotor 6 dient zum Antreiben eines Förderwerkzeuges; ein zweiter Elektromotor 7 dient zum Antreiben eines Mischwerkzeuges.

Figur 2 zeigt den Mischkopf 3 mit seinen Werkzeugen W₁, W₂ in einer perspektivischen Einsicht. Der Mischkopf 3 verfügt über ein Behälterteil 8 mit einem Boden 9 und einem daran angeformten, zylindrischen Wandabschnitt 10. Der Übergang von dem Boden 9 in den Wandabschnitt 10 ist unter Ausbildung eines bestimmten Radius ausgeführt. Das Behälterteil 8 ist in einem Gehäuse 11 eingefasst. Das Gehäuse 11 trägt an seinem freien Ende einen Kupplungsflansch 12, an dem ein komplementär konzipiertes Kupplungsstück des Mischgutcontainer 5 nach Anschluss an den Mischkopf 3 anliegt. Damit dient bei dem dargestellten Ausführungsbeispiel der Kupplungsflansch 12 als Element zum Anschließen eines ein Mischgut enthaltenden Behältnisses, hier: des Mischgutcontainers 5.

Das von dem Elektromotor 6 angetriebene Werkzeug W₁ ist als Förderwerkzeug konzipiert und durchgreift mit seiner Welle 14 den Boden 9 des Behälterteils 8 in seinem Zentrum. Die Welle 14 des Werkzeuges W₁ verläuft somit entlang der Längsachse des Mischbehälters und damit parallel zu dem zylindrischen Wandabschnitt 10, der die Welle 14 konzentrisch einfasst. Das Förderwerkzeug W₁ der Mischmaschine 1 umfasst bei dem dargestellten Ausführungsbeispiel zwei Förderarme 15, 15.1. Im Folgenden ist der Förderarm 15 beschrieben. Der Förderarm 15.1 ist identisch aufgebaut. Beide Förderarme 15, 15.1 sind mit einem Winkelabstand von jeweils 180° zueinander angeordnet. Der Förderarm 15 ist wendelsegmentartig konzipiert und verfügt über einen gekrümmten Wendelabschnitt 16. Das Wendelsegment 16 trägt an seinem unteren bodenseitigen Ende eine Schaufel 17. Zwischen der Unterkante der Schaufel 17 und der Oberseite des Bodens 9 verbleibt ein geringer Bewegungsspalt. Gehalten ist das Wendelsegment 16 an einem Stab 18, der wiederum an die Welle 14 angeschlossen ist. Der Stab 18 erstreckt sich in radialer Richtung zu der Welle 14. Das Wendelsegment 16 ist insgesamt von seiner Schaufel 17 bis hin zu seinem oberen Abschluss gekrümmt und in Richtung zur Welle 14 hin nach innen geneigt. In Figur 2 ist dieses vor allem an einem Keil K des Förderarmes 15.1 erkennbar, mittels dem das Wendelsegment 16.1 an den Stab 18.1 angeschlossen ist. Die Neigung des Wendelsegmentes 16 dient zur Kompensation der auf das Mischgut bei einem Betrieb der Förderwerkzeuge W₁ wirkenden Fliehkraft mit dem Zweck, einer Materialansammlung an der Innenwand des Wandabschnittes 10 des Behälterteils 8 entgegenzuwirken und damit die gewünschte Umverteilung in vertikaler Richtung zu unterstützen. In seinem unteren Abschnitt ist in das Wendelsegment 16 eine Ausnehmung 19 eingebracht. Aus diesem Grunde ist die Schaufel 17 gegenüber der Ausnehmung 19 verbreitert, und zwar in radialer Richtung nach innen hin. Der radial äußere Abschluss 20 der Wendel 16 ist mit geringem Abstand zur Innenseite des Wandabschnittes 10 geführt.

Neben den beiden Förderarmen 15, 15.1 verfügt das Förderwerkzeug W₁ bei dem dargestellten Ausführungsbeispiel über zwei Hilfswerkzeuge 21, 21.1, die unmittelbar oberhalb des Durchgriffs der Welle 14 durch den Boden 9 an die Welle 14 angeschlossen sind. Die Hilfswerkzeuge 21, 21.1 sind als einzelne Flügel konzipiert, die in Drehrichtung des Werkzeuges W₁ angestellt. Die Hilfswerkzeuge 21, 21.1 dienen dem Zweck, den durch die Förderarme 15, 15.1 generierten Mischgutstrom von der Welle 14 in radialer Richtung nach außen zu leiten. Das Förderwerkzeug W₁ ist durch den Elektromotor 6 und ein zwischengeschaltetes Getriebe 22 langsam drehend bei einem Betrieb der Mischmaschine 1 angetrieben. Die Rotationsgeschwindigkeit des Förderwerkzeuges W₁ ist dergestalt eingestellt, dass das Mischgut durch den niedrigenergetischen Primärmischgutstrom gefördert wird. Dieser bei dem dargestellten Ausführungsbeispiel als umwälzender Förderstrom vorgesehene Primärmischgutstrom dient zum Zuführen des Mischgutes an ein im Folgenden beschriebenes Mischwerkzeug W₂.

Der Mischkopf 3 verfügt des Weiteren über ein Mischwerkzeug W₂, welches durch den Elektromotor 7 angetrieben ist. Die Welle 23 des Werkzeuges W₂ ist zur Drehachse der Welle 14 geneigt. Diese Anordnung ist bei der in den Figuren gezeigten Mischmaschine 1 gewählt worden, damit die Mischflügel des Werkzeuges W₂ in ausreichendem Abstand zur Innenseite des Wandabschnittes 10 sowie zur Bewegungsspur der Förderarme 15, 15.1 angeordnet sind. Um Mischgutmaterial aus dem Bereich des Durchgriffes der Welle 23 durch den Boden 9 ergreifen zu können, dient die Ausnehmung 19 der Wendelsegmente 16, 16.1 der beiden Förderarme 15, 15.1. Das Mischwerkzeug W₂ ist als Dispergierwerkzeug konzipiert. Seine Mischflügel sind bei einem Betrieb der Mischmaschine 1 mit einer entsprechenden Drehzahl angetrieben, die der Drehzahl der Förderwerkzeuge W₁ um ein Vielfaches übersteigt.

Figur 3 zeigt in der einer schematisierten Draufsicht die Anordnung der Welle 14, der beiden Förderarme 15, 15.1 mit ihren Schaufeln 17, 17.1 und den beiden Hilfswerkzeugen 21, 21.1 zueinander und in Relation zu dem Werkzeug W₂. Lediglich aus Wiedergabegründen sind das Gehäuse 11 und der Wandabschnitt 10 des Behälterteils 8 in Figur 3 als Vieleck dargestellt. Tatsächlich sind diese Elemente kontinuierlich gekrümmt ausgeführt.

Betrieben wird die Mischmaschine 1 bzw. ihr Mischkopf 3 zum Mischen eines in dem Mischgutcontainer 5 enthaltenen Mischgutes in der in Figur 1 gezeigten Stellung des Mischkopfes 3 mit dem daran angeschlossenen Mischgutcontainer 5. Der Mischgutcontainer 5 befindet sich in dieser Stellung in seiner Überkopfstellung, sodass durch dessen offene Oberseite das Mischgut in das Behälterteil 8 des Mischkopfes 3 mit den darin angeordneten Werkzeugen W₁, W₂ einfällt. Zum Mischen wird das Förderwerkzeug W₁ durch den Elektromotor 6 angetrieben, um als Bodenräumer arbeitend das auf dem Boden 9 des Behälterteils 8 aufliegende Mischgut umzuverteilen, und zwar von dem Boden 9 abzuheben und über die Wendelsegmente 16, 16.1 der beiden Förderarme 15, 15.1 anzuheben und über das obere Ende der Wendelsegmente 16, 16.1 und untergeordnet möglicher Weise auch in Richtung zur Welle 14 abzuladen. Somit arbeiten die Förderarme 15, 15.1 nach Art eines Pfluges. Mithilfe der Hilfswerkzeuge 21, 21.1 wird das über die Wendelsegmente 16, 16.1 geförderte Material in radialer Richtung nach außen gebracht und somit wieder zu den Schaufeln 17, 17.1 der Förderarme 15, 15.1 zugeführt.

Mit dem Förderwerkzeug W₁ wird aufgrund der geringen Drehzahl ein niedrig energetischer Primärmischgutstrom erzeugt, bei dem das Mischgut bzw. die an dem diesem Mischgutstrom beteiligten Partikel mit einer Geschwindigkeit von etwa 1-5 m/sec bewegt werden. Die zu erzielende Fördergeschwindigkeit ist abhängig von dem zu mischenden Material. Die Materialförderung durch das Förderwerkzeug W₁ erfolgt somit konzentrisch um die Welle 14.

Das Förderwerkzeug W₁ dient nicht nur zur Umverteilung, sondern maßgeblich zum Zuführen des Mischgutes an das für den eigentlichen Mischvorgang verantwortliche Mischwerkzeug W₂. Dieses mit höherer Drehzahl angetriebene Werkzeug W₂ generiert einen quer zu dem Primärmischgutstrom arbeitenden Sekundärmischgutstrom, in dem bei dem dargestellten Ausführungsbeispiel die Mischgutpartikel mit einer Geschwindigkeit von 30-40 m/sec gefördert werden. Damit erfolgt der eigentliche Mischvorgang des Mischgutes durch das zum Dispergieren eingesetzte Werkzeug W₂.

Im Zuge des Primärmischgutstromes werden die Mischgutpartikel dem Werkzeug W₂ zugeführt, von diesem erfasst und in den Sekundärmischgutstrom eingebunden und durch nachgeschobenes Mischgut aus dem Sekundärmischgutstrom nach einer gewissen Verweildauer herausgeschoben, um über den Primärmischgutstrom nach entsprechendem Transport erneut dem Mischwerkzeug W₂ zugeführt zu werden. Dieser Vorgang wiederholt sich, bis das gewünschte Mischergebnis erreicht ist.

Die Beschreibung der beiden Mischgutströme - Primärmischgutstrom und quer dazu angeordneter Sekundärmischgutstrom - machen deutlich, dass das gesamte oder im wesentlichen das gesamte in dem Mischbehälter befindliche Mischgut Teil des Primärmischgutstromes ist, und dass nur ein Bruchteil des in dem Mischbehälter enthaltenen Mischgutes Teil des Sekundärmischgutstromes ist. Somit erfolgt bei der Mischmaschine 1 eine Trennung zwischen einem vornehmlich als Transport- bzw. Fördermischgutstrom zum Fördern des Mischgutes an das eigentliche Mischwerkzeug und einem Sekundärmischgutstrom, der der eigentliche, für den Mischvorgang maßgeblich verantwortliche Mischgutstrom ist.

Bei dem dargestellten Ausführungsbeispiel verfügt das Förderwerkzeug W₁ über zwei Wendelsegmente 16, 16.1 mit jeweils einer Schaufel 17 bzw. 17.1 im bodennahen Bereich. Eine Zufuhr von Mischgut an das Mischwerkzeug W₂ erfolgt bei konstanter Drehgeschwindigkeit des Förderwerkzeuges W₁ mit unterschiedlicher Intensität, wobei diese Mischgutzufuhrbewegung am größten ist, wenn ein Wendelsegment 16 oder 16.1 einen gewissen Mindestabstand zu den Werkzeugen des Mischwerkzeuges W₂ unterschritten hat und dieses außenseitig passiert. Eine solche Mischgutzufuhr kann im weitesten Sinne als gepumpte Materialzufuhr angesprochen werden.

Bei dem beschriebenen Ausführungsbeispiel werden die Mischgutpartikel in dem sekundären Mischgutstrom etwa 8-10 mal schneller bewegt als in dem primären Mischgutstrom.

Figur 4 zeigt den Mischkopf 24 einer weiteren, im Übrigen nicht näher dargestellten Mischmaschine. Der Mischkopf 24 ist hinsichtlich seines Förderwerkzeuges W₁' ebenso konzipiert wie dieses zu dem Mischkopf 3 des vorangegangenen Ausführungsbeispiels beschrieben ist. Im Unterschied zu dem Mischkopf 3 verfügt der Mischkopf 24 über zwei Mischwerkzeuge W₂' und W₂". Das Mischwerkzeug W₂' ist ebenso wie das Mischwerkzeug W₂ des Mischkopfes 3 als Dispergierwerkzeug ausgebildet. Die beiden Mischwerkzeuge W₂' und W₂" sind einander bezüglich der Drehachse des Förderwerkzeuges W₁' diametral gegenüberliegend angeordnet. Das Mischwerkzeug W₂" ist nach Art einer Förderschnecke konzipiert. Bei dem Mischwerkzeug W₂" handelt es sich um ein Homogenisierwerkzeug, mit dem ein niedrig energetischer Sekundärmischgutstrom erzeugt wird. Angetrieben ist das Mischwerkzeug W₂" ebenfalls durch einen Elektromotor 25.

In Abhängigkeit von dem zu mischenden Gut und/oder dem zu erzielenden Mischergebnis wird entweder das Mischwerkzeug W₂' oder das Mischwerkzeug W₂" oder beide Mischwerkzeuge W₂', W₂" zum Erzeugen jeweils eines Sekundärmischgutstromes betrieben. Somit kann der Mischkopf 24 zum Mischen unterschiedlichster Stoffe verwendet werden, und zwar ohne Werkzeugwechsel.

Um eine Bedienung des Mischkopfes 24 für einen Benutzer zu erleichtern, kann vorgesehen sein, eine Ansteuerung der Mischwerkzeuge W₂' und W₂" sowie des Förderwerkzeuges W₁' hinsichtlich ihrer Drehzahl in Abhängigkeit von dem zu mischenden Gut und dem gewünschten Mischergebnis zu koppeln. Auf einem Bedienpanel können als Einstellvariablen neben einer individuellen Ansteuerung der Werkzeuge W₁', W₂' und W₂" die Steuergrößen "Dispergierung" und "Homogenisierung" einstellbar sein. Wird eine höhere Dispergierung des Mischgutes gewünscht, wird dieses in aller Regel eine Erhöhung der Drehgeschwindigkeit des Mischwerkzeuges W₂' zur Folge haben, was unter Umständen mit einer Reduzierung der Drehgeschwindigkeit des anderen Mischwerkzeuges W₂" verbunden sein kann. Entsprechendes gilt für eine unter Umständen gewünschte höhere oder geringere Homogenisierung während des Mischvorganges. Gleichermaßen kann die Drehgeschwindigkeit des Förderwerkzeuges W₁' in Optimierung des Betriebes der Werkzeuge des Mischkopfes 24 zum Erreichen eines gewünschten Mischergebnis eingebunden werden.

Die Schnittdarstellung der Figur 5 des Mischkopfes 24 verdeutlicht die zur Längsachse des Mischkopfes 24 geneigte Anordnung der Rotationsachsen der Mischwerkzeuge W₂' und W₂".

Mit dem Mischkopf 24 ist es möglich, in ein und demselben Mischprozess unterschiedliche Mischprozesse und auch unterschiedliche Mischprozessstadien zu realisieren. Somit kann mit dem Mischkopf 24 in einem ersten Mischstadium vornehmlich das Dispergierwerkzeug W₂' als Mischwerkzeug benutzt werden, um eine Dispergierung und eine damit verbundene Zerkleinerung zu erzielen. In einem sich daran anschließenden Mischstadium wird die Drehzahl des Dispergierwerkzeuges W₂' abgesenkt oder dieses Werkzeug W₂' gänzlich ausgeschaltet und es schließt sich eine Phase der Homogenisierung an, in der entweder alleinig oder vornehmlich das Homogenisierwerkzeug W₂" als Mischwerkzeug betrieben wird. Sind in einem Mischkopf weitere Mischwerkzeuge enthalten, können weitere Mischteilschritte gefahren werden.

Durch das Konzept der Erzeugung von mehreren Mischgutströmen und dem dadurch verringerten Energieeintrag kann, für den Fall, dass als Mischwerkzeug ein Dispergierwerkzeug vorhanden ist, die Partikelgröße in dem gemischten Gut mit einem relativ engen Korngrößenspektrum eingestellt werden. Dies liegt vornehmlich darin begründet, dass das Dispergierwerkzeug nicht in Folge einer zunehmenden Erwärmung, wie dieses bei herkömmlichen Mischmaschinen der Fall ist, vorzeitig abgeschaltet werden muss.

Wenn gewünscht, kann die schwenkbare Ausgestaltung der Mischköpfe 3, 24 genutzt werden, um diesen samt Mischgutcontainer 5 in eine taumelnde oder parallele Bewegung zu versetzen. Hierdurch kann der Mischprozess unterstützt werden.

In Folge der vorbeschriebenen Mehrstromkonzeption - Primärmischgutstrom und zumindest ein quer dazu angeordneter Sekundärmischgutstrom - kann ein Mischprozess auch mit einem geringeren Befüllungsgrad des Mischbehälters erfolgen. Während bei herkömmlichen Containermischern eine Befüllung von mindestens 60 % gegeben sein musste, um einen für den Mischvorgang notwendigen Mischthrombus auszubilden, können mit dem beschriebenen Verfahren und der beschriebenen Mischmaschine zufriedenstellende Mischergebnisse auch mit Mischbehältern erreicht werden, die nur zu 40 % mit Mischgut befüllt sind.

### Bezugszeichenliste

- 1: Mischmaschine
- 2: Gestell
- 3: Mischkopf
- 4: Antrieb
- 5: Mischgutcontainer
- 6: Elektromotor
- 7: Elektromotor
- 8: Behälterteil
- 9: Boden
- 10: Wandabschnitt
- 11: Gehäuse
- 12: Kupplungsflansch

- 14: Welle
- 15, 15.1: Förderarm
- 16, 16.1: Wendelsegment
- 17: Schaufel
- 18, 18.1: Stab
- 19: Ausnehmung
- 20: Abschluss
- 21, 21.1: Hilfswerkzeug
- 22: Getriebe
- 23: Welle
- 24: Mischkopf
- 25: Elektromotor
- K: Keil
- W₁, W₁': Förderwerkzeug
- W₂, W₂', W₂": Mischwerkzeug

## Patentansprüche

1. Verfahren zum Mischen von pulver- und/oder granulatförmigen Stoffen mit einer Mischmaschine (1), umfassend einen Mischkopf (3, 24), ausgestaltet mit einem oder mehreren Elementen (12) zum Anschließen desselben an ein ein Mischgut enthaltenes Behältnis (5) zur Ausbildung eines das Mischgut enthaltenden geschlossenen Mischbehälters, welcher Mischkopf (3, 24) schwenkbar gegenüber einem Gestell (2) dergestalt gelagert ist, dass der aus Mischkopf (3, 24) und Behältnis (5) gebildete Mischbehälter zum Durchführen des Mischprozesses verschwenkt werden kann, sowie umfassend eine Einrichtung zum Erzeugen eines Mischgutstromes und zumindest ein in den Mischgutstrom eingreifendes, rotatorisch und mit höherer Drehzahl angetriebenes Mischwerkzeug (W₂, W₂'), wobei das Behältnis (5) an den Mischkopf (3, 24) angeschlossen und dann der Mischbehälter um 180° in eine Mischstellung verschwenkt wird, in welcher sich der Mischkopf (3, 24) zuunterst befindet, und mittels der Mischgutstromerzeugungseinrichtung ein niedrig energetischer Primärmischgutstrom als Förderstrom zum Zuführen des in dem Mischbehälter enthaltenen Mischgutes an das zumindest eine Mischwerkzeug (W₂, W₂') erzeugt wird, durch welches Mischwerkzeug (W₂, W₂') ein nur einen Bruchteil des in dem Mischbehälter befindlichen Mischgutes erfassender, jedoch für den eigentlichen Mischvorgang verantwortlicher Sekundärmischgutstrom als Querstrom zu dem als Förderstrom dienenden Primärmischgutstrom erzeugt wird, wobei der Primärmischgutstrom durch zumindest ein in dem Mischbehälter angeordnetes, rotierend und mit geringerer Drehzahl angetriebenes bodenräumendes Förderwerkzeug (W₁, W₁') erzeugt wird, und wobei das Förderwerkzeug (W₁, W₁') mehrere, in gleichem Winkelabstand zueinander angeordnete, wendelsegmentartig konzipierte Förderarme (15, 15.1) umfasst, die in radialer Richtung bezogen auf die Welle (14) des Förderwerkzeuges (W₁, W₁') außenseitig an dem zumindest einen Mischwerkzeug (W₂, W₂') vorbeibewegt werden.

2. Verfahren nach Anspruch 1, **dadurch gekennzeichnet, dass** die Schwenkbarkeit des Mischkopfs (3, 24) genutzt wird, um den Mischprozess durch eine taumelnde oder parallele Bewegung des Mischbehälters zu unterstützten.

3. Verfahren nach einem der Ansprüche 1 oder 2, **dadurch gekennzeichnet, dass** der Primärmischgutstrom konzentrisch zur Längsachse des Mischbehälters gefördert wird.

4. Mischmaschine, umfassend einen Mischkopf (3, 24), ausgestaltet mit einem oder mehreren Elementen (12) zum Anschließen desselben an ein ein Mischgut enthaltendes Behältnis (5) zur Ausbildung eines das Mischgut enthaltenden geschlossenen Mischbehälters, welcher Mischkopf (3, 24) schwenkbar gegenüber einem Gestell (2) dergestalt gelagert ist, dass der aus Mischkopf (3, 24) und Behältnis (5) gebildete Mischbehälter zum Durchführen des Mischprozesses verschwenkbar ist, sowie umfassend eine Einrichtung zum Erzeugen eines Mischgutstromes und zumindest ein in den Mischgutstrom eingreifendes rotatorisch angetriebenes Mischwerkzeug, wobei nach Anschluss des Behältnisses (5) an den Mischkopf (3, 24) der Mischbehälter um 180° in eine Mischstellung verschwenkbar ist, in welcher sich der Mischkopf (3, 24) zuunterst befindet, wobei die Mischgutstromerzeugungseinrichtung zum Erzeugen eines niedrig energetischen Primärmischgutstroms als Förderstrom zum Zuführen des in dem Mischbehälter enthaltenen Mischgutes an das zumindest eine in dem Mischkopf (3, 24) in den durch die Mischgutstromerzeugungseinrichtung erzeugten Primärmischgutstrom eingreifend angeordnete Mischwerkzeug (W₂, W₂') ausgelegt ist, das zumindest eine Mischwerkzeug (W₂, W₂') zum Erzeugen eines nur einen Bruchteil des in dem Mischbehälter enthaltenen Mischgutes umfassenden Sekundärmischgutstroms als Querstrom zu dem Primärmischgutstrom vorgesehen ist, wobei als Mischgutstromerzeugungseinrichtung ein rotatorisch mit geringerer Drehzahl angetriebenes bodenräumendes Förderwerkzeug (W₁, W₁') zum Herbeiführen einer Mischgutförderung konzentrisch zur Drehachse des Förderwerkzeuges (W₁, W₁') vorgesehen ist, welches Werkzeug (W₁, W₁') über wenigstens eine Schaufel (17, 17.1) verfügt, wobei das zumindest eine mit höherer Drehzahl angetriebene Mischwerkzeug (W₂, W₂') zwischen der Bewegungsbahn der Schaufel (17, 17.1) des Förderwerkzeuges (W₁, W₁') und der Welle (14) des Förderwerkzeuges (W₁, W₁') angeordnet ist und wobei das Förderwerkzeug (W₁, W₁') mehrere, in gleichem Winkelabstand zueinander angeordnete, wendelsegmentartig konzipierte Förderarme (15, 15.1) umfasst, die in radialer Richtung bezogen auf die Welle (14) des Förderwerkzeuges (W₁, W₁') außenseitig an dem zumindest einen Mischwerkzeug (W₂, W₂') vorbeibewegbar angeordnet sind.

5. Mischmaschine nach Anspruch 4, **dadurch gekennzeichnet, dass** der Förderarm (15, 15.1) oberhalb seiner Schaufel (17, 17.1) in radialer Richtung nach innen weisend eine Ausnehmung (19) aufweist und sich unterhalb der Ausnehmung die Schaufel (17, 17.1) mit ihrem zu dem Boden (9) des Mischkopfes (3, 24) weisenden Abschluss einen radialen Abstand von der Welle (14) des Förderwerkzeuges (W₁, W₁') aufweist, der unter Belassung eines gewissen Spiels größer ist als der Abstand der Welle (23) des Mischwerkzeuges (W₂, W₂') von der Welle (14).

6. Mischmaschine nach einem der Ansprüche 4 oder 5, **dadurch gekennzeichnet, dass** dem Förderwerkzeug (W₁, W₁') zumindest ein an seiner Welle (14) angeschlossenes Hilfswerkzeug (21, 21.1) angeordnet ist, dessen radiale Erstreckung kleiner ist als der Abstand der Welle (23) des Mischwerkzeuges (W₂, W₂') von der Welle (14) des Förderwerkzeuges (W₁, W₁').

7. Mischmaschine nach einem der Ansprüche 4 bis 6, **dadurch gekennzeichnet, dass** das Mischwerkzeug (W₂, W₂') ein Dispergierwerkzeug oder ein Homogenisierwerkzeug (W₂") ist.

8. Mischmaschine nach einem der Ansprüche 4 bis 7, **dadurch gekennzeichnet, dass** die Längsachse der Welle (23) des Mischwerkzeuges (W₂, W₂', W₂") gegenüber der Welle (14) des Förderwerkzeuges (W₁, W₁') geneigt ist.

9. Mischmaschine nach einem der Ansprüche 4 bis 8, **dadurch gekennzeichnet, dass** die Mischmaschine über zumindest zwei Mischwerkzeuge (W₂', W₂") verfügt, von denen eines ein Dispergierwerkzeug (W₂') und ein weiteres ein Homogenisierwerkzeug (W₂") ist.

10. Mischmaschine nach Anspruch 7 bis 9, **dadurch gekennzeichnet, dass** das Homogenisierwerkzeug (W₂") nach Art einer Schnecke konzipiert ist.

## Claims

1. Method for mixing powder and/or granular materials with a mixing machine (1), comprising a mixing head (3, 24), equipped with one or more elements (12) for connecting this to a container (5) containing a mixing material, in order to form a closed mixing container containing the mixing material, said mixing head (3, 24) being mounted such as to pivot in relation to a frame (2) in such a way that the mixing container formed from the mixing head (3, 24) and container (5) can be pivoted in order to carry out the mixing process, as well as comprising a device for producing a mixing material flow, and at least one mixing tool (W₂, W₂') engaging into the mixing material flow, driven so as to rotate at a high revolution speed, wherein the container (5) is connected to the mixing head (3, 24) and the mixing container is then pivoted by 180º into a mixing position, in which the mixing head (3, 24) is located in the lowest position, and, by means of the mixing material flow producing device, a low-energy primary mixing material flow is produced as the conveying flow for delivering the mixing material contained in the mixing tank to the at least one mixing tool (W₂, W₂'), by which mixing tool (W₂, W₂') a secondary mixing material flow is produced, comprising only a fraction of the mixing material present in the mixing container but nevertheless responsible for the actual mixing process, as a cross-flow to the primary mixing material flow serving as the conveying flow, wherein the primary mixing material flow is produced by at least one conveying tool (W₁, W₁') arranged in the mixing container, rotating and driven at a low revolution speed, clearing the floor of the container, and wherein the conveying tool (W₁, W₁') comprises a plurality of conveying arms (15, 15.1), designed as helicoidal segments and arranged at the same angular distance to one another, and which, in the radial direction related to the shaft (14) of the conveying tool (W₁, W₁'), are moved on the outside past the at least one mixing tool (W₂, W₂').

2. Method according to claim 1, **characterised in that** the pivoting capacity of the mixing head (3,24) is used in order to support the mixing process by way of a tumbling or parallel movement of the mixing container.

3. Method according to any one of claims 1 or 2, **characterised in that** the primary mixing material flow is conveyed concentrically to the longitudinal axis of the mixing container.

4. Mixing machine, comprising a mixing head (3, 24), equipped with one or more elements (12) for connecting this to a container (5) containing a mixing material, in order to form a closed mixing container containing the mixing material, said mixing head (3, 24) being mounted such as to pivot in relation to a frame (2) in such a way that the mixing container formed from the mixing head (3, 24) and container (5) can be pivoted in order to carry out the mixing process, as well as comprising a device for producing a mixing material flow, and at least one mixing tool engaging into the mixing material flow, driven so as to rotate, wherein, after the connection of the container (5) to the mixing head (3, 24), the mixing container can be pivoted by 180º into a mixing position, in which the mixing head (3, 24) is located in the lowest position, wherein the mixing material flow producing device is configured such as to produce a low-energy primary mixing material flow as a conveying flow for delivering the mixing material contained in the mixing container to the at least one mixing tool (W₂, W₂') arranged in the mixing head (3, 24), engaging into the primary mixing material flow produced by the mixing flow producing device, the at least one mixing tool (W₂, W₂') is provided for producing a secondary mixing material flow, comprising only a fraction of the mixing material contained in the mixing container, as a cross-flow to the primary mixing material flow, wherein, as the mixing material flow producing device, a conveying tool (W₁, W₁') is provided, driven such as to rotate at low speed, clearing the floor of the container, in order to convey a mixing material volume concentrically to the axis of rotation of the conveying tool (W₁, W₁'), said tool (W₁, W₁') being provided with at least one blade (17, 17.1), whereby the at least one mixing tool (W₂, W₂'), driven at higher revolution speed, is arranged between the movement path of the blades (17, 17.1) of the conveying tool (W₁, W₁') and the shaft (14) of the conveying tool (W₁, W₁'), and wherein the conveying tool (W₁, W₁') comprises a plurality of conveying arms (15, 15.1), designed as helicoidal segments and arranged at the same angular distance to one another, and which, in the radial direction related to the shaft (14) of the conveying tool (W₁, W₁'), are moved on the outside past the at least one mixing tool (W₂, W₂').

5. Mixing machine according to claim 4, **characterised in that** the conveying arm (15, 15.1) comprises a cut-out opening (19) above its blade (17, 17.1), pointing inwards in a radial direction, and, beneath the cut-out opening, the blade (17, 17.1) exhibits with its termination pointing towards the base (9) of the mixing head (3, 24) a radial distance interval from the shaft (14) of the conveying tool (W₁, W₁'), which, allowing for a certain amount of play, is greater than the distance interval of the shaft (23) of the mixing tool (W₂, W₂') from the shaft (14).

6. Mixing machine according to any one of claims 4 or 5, **characterised in that** at least one auxiliary tool (21, 21.1) is allocated to the conveying tool (W₁, W₁'), connected to its shaft (14), the radial extension of which is smaller than the distance interval of the shaft (23) of the mixing tool (W₂, W₂') from the shaft (14) of the conveying tool (W₁, W₁').

7. Mixing machine according to any one of claims 4 to 6, **characterised in that** the mixing tool (W₂, W₂') is a dispersion tool or homogenization tool (W₂").

8. Mixing machine according to any one of claims 4 to 7, **characterised in that** the longitudinal axis of the shaft (23) of the mixing tool (W₂, W₂', W₂") is inclined in relation to the shaft (14) of the conveying tool (W₁, W₁').

9. Mixing machine according to any one of claims 4 to 8, **characterised in that** the mixing machine comprises at least two mixing tools (W₂', W₂"), one of which is a dispersion tool (W₂') and a further one is a homogenization tool (W₂").

10. Mixing machine according to claims 7 to 9, **characterised in that** the homogenization tool (W₂") is configured in the form of a worm element.

## Revendications

1. Procédé de mélange de matières sous forme de poudre et/ou de granulés avec une machine de mélange (1), comprenant une tête de mélange (3, 24), équipée d'un ou de plusieurs éléments (12) destinés à raccorder celle-ci à un conteneur (5) contenant un mélange afin de former un cosnteneur-mélangeur fermé contenant le mélange, laquelle tête de mélange (3, 24) est logée de façon basculante par rapport à un châssis (2) de telle sorte que le conteneur-mélangeur formé par la tête de mélange (3, 24) et le conteneur (5) est basculant pour réaliser un processus de mélange, comprenant également un dispositif pour générer un flux de mélange et au moins un outil mélangeur (W₂, W₂') entraîné en rotation à une vitesse élevée et s'engageant dans le flux de mélange, le conteneur (5) étant raccordé à la tête de mélange (3, 24) et le conteneur-mélangeur étant ensuite basculé de 180° dans une position de mélange, dans laquelle la tête de mélange (3, 24) se trouve au plus bas et un flux de mélange primaire énergétiquement faible est généré grâce au dispositif de génération d'un flux de mélange, faisant office de flux d'acheminement pour acheminer le mélange contenu dans le conteneur-mélangeur sur l'au moins un outil mélangeur (W₂, W₂'), grâce auquel ledit outil mélangeur (W₂, W₂') n'agit que sur une fraction du mélange se trouvant dans le conteneur-mélangeur, tandis qu'est généré un flux de mélange secondaire, responsable du processus de mélange à proprement parler, lequel est un flux transversal au flux de mélange primaire faisant office de flux d'acheminement, lequel flux de mélange primaire étant généré par au moins un outil d'acheminement (W₁, W₁') râclant le fond, entraîné en rotation à faible vitesse et disposé dans le conteneur-mélangeur et l'outil d'acheminement (W₁, W₁') comprenant plusieurs bras d'acheminement (15, 15.1), conçus en forme de segments spiralés, disposés les uns par rapport aux autres selon le même écart angulaire, qui sont déplacés dans le sens radial par rapport à l'arbre (14) de l'outil d'acheminement (W₁, W₁'), sur la face extérieure de l'au moins un outil mélangeur (W₂, W₂').

2. Procédé selon la revendication 1, **caractérisé en ce que** l'aptitude au basculement de la tête de mélange (3, 24) est utilisée afin de soutenir le processus de mélange par un mouvement basculant ou parallèle du conteneur mélangeur.

3. Procédé selon l'une des revendications 1 ou 2, **caractérisé en ce que** le flux de mélange primaire se produit de façon concentrique par rapport à l'axe longitudinal du conteneur mélangeur.

4. Machine de mélange comprenant une tête de mélange (3, 24), équipée d'un ou de plusieurs éléments (12) destinés à raccorder celle-ci à un conteneur (5) contenant un mélange afin de former un conteneur-mélangeur fermé contenant le mélange, laquelle tête de mélange (3, 24) est logée de façon basculante par rapport à un châssis (2) de telle sorte que le conteneur-mélangeur formé par la tête de mélange (3, 24) et le conteneur (5) est basculant pour réaliser un processus de mélange, comprenant également un dispositif pour générer un flux de mélange et au moins un outil mélangeur entraîné en rotation à une vitesse élevée et s'engageant dans le flux de mélange, le conteneur-mélangeur étant, après le raccordement du conteneur (5) à la tête de mélange (3, 24), basculé de 180° dans une position de mélange, dans laquelle la tête de mélange (3, 24) se trouve au plus bas, le dispositif de génération d'un flux de mélange étant conçu pour produire un flux de mélange primaire énergétiquement faible, faisant office de flux d'acheminement pour acheminer le mélange contenu dans le conteneur-mélangeur sur l'au moins un outil mélangeur (W₂, W₂'), disposé dans la tête de mélange (3, 24), s'engageant dans le flux de mélange primaire généré par le dispositif de génération de flux de mélange primaire, l'au moins un outil mélangeur (W₂, W₂') étant prévu pour générer un flux de mélange secondaire, faisant office de flux transversal par rapport au flux de mélange primaire, n'englobant qu'une fraction du mélange se trouvant dans le conteneur-mélangeur, un outil d'acheminement (W₁, W₁') râclant le fond, entraîné en rotation à faible vitesse étant prévu en tant que dispositif de génération de flux de mélange afin de produire un acheminement du mélange de manière concentrique par rapport à l'axe de rotation de l'outil d'acheminement (W₁, W₁'), lequel outil (W₁, W₁') dispose d'au moins une pale (17, 17.1), l'au moins un outil d'acheminement (W₂, W₂') entraîné une vitesse de rotation plus élevée étant disposé entre la trajectoire de la pale (17, 17.1) de l'outil d'acheminement (W₁, W₁') et l'arbre (14) de l'outil d'acheminement (W₁, W₁'), et l'outil d'acheminement (W₁, W₁') comportant plusieurs bras d'acheminement (15, 15.1), conçus en forme de segments spiralés, disposés les uns par rapport aux autres selon le même écart angulaire, qui sont déplacés dans le sens radial par rapport à l'arbre (14) de l'outil d'acheminement (W₁, W₁'), sur la face extérieure de l'au moins un outil mélangeur (W₂, W₂').

5. Machine de mélange selon la revendication 4, **caractérisée en ce que** le bras d'acheminement (15, 15.1) présente au-dessus de sa pale (17, 17.1), un évidement (19) orienté dans le sens radial vers l'intérieur et que sous l'évidement, la pale (17, 17.1) présente au niveau de son extrémité orientée vers le fond (9) de la tête de mélange (3, 24), un intervalle radial par rapport à l'arbre (14) de l'outil d'acheminement (W₁, W₁'), qui est, tout en laissant un certain jeu, plus grand que l'intervalle de l'arbre (23) de l'outil mélangeur (W₂, W₂') par rapport à l'arbre (14).

6. Machine de mélange selon l'une des revendications 4 ou 5, **caractérisée en ce qu'**il est affecté à l'outil d'acheminement (W₁, W₁'), au moins un outil auxiliaire (21, 21.1) raccordé à son arbre (14), dont l'étendue radiale est plus petite que l'intervalle entre l'arbre (23) de l'outil mélangeur (W₂, W₂') et l'arbre (14) de l'outil d'acheminement (W₁, W₁').

7. Machine de mélange selon l'une des revendications 4 à 6, **caractérisée en ce que** l'outil mélangeur (W₂, W₂') est un outil de dispersion ou un outil d'homogénéisation (W₂").

8. Machine de mélange selon l'une des revendications 4 à 7, **caractérisée en ce que** l'axe longitudinal de l'arbre (23) de l'outil mélangeur (W₂, W₂', W₂") est incliné par rapport à l'arbre (14) de l'outil d'acheminement (W₁, W₁').

9. Machine de mélange selon l'une des revendications 4 à 8, **caractérisée en ce que** la machine de mélange dispose d'au moins deux outils mélangeurs (W₂', W₂"), dont l'un est un outil de dispersion (W₂') et l'autre est un outil d'homogénéisation (W₂").

10. Machine de mélange selon les revendications 7 à 9, **caractérisée en ce que** l'outil d'homogénéisation (W₂") est conçu à la manière d'une vis sans fin.
